# EUROPÄISCHE PATENTSCHRIFT

(11) **EP 3 680 569 B1**
(45) Veröffentlichungstag und Bekanntmachung des Hinweises auf die Patenterteilung: **28.04.2021**
(21) Anmeldenummer: 20151538.4
(22) Anmeldetag: 13.01.2020
(51) Int. Cl.: F24F 13/02, F24F 7/08, E04B 5/48

(54) **LÜFTUNGSNETZWERK**
VENTILATION NETWORK
RÉSEAU D'AÉRATION

(30) Priorität: 11.01.2019 DE 102019100690
(43) Veröffentlichungstag der Anmeldung: 15.07.2020
(73) Patentinhaber: ERLUS AKTIENGESELLSCHAFT, 84088 Neufahrn (DE)
(72) Erfinder: Böhm, Jürgen, 84088 Neufahrn (DE); Lanz, Holger, 85088 Vohburg (DE); Schulte, Markus, 84088 Neufahrn (DE); Wimmer, Alexander, 84061 Ergoldsbach (DE)
(74) Vertreter: Louis Pöhlau Lohrentz

(56) Entgegenhaltungen:
- EP-A1- 0 150 242
- WO-A1-2009/151307
- DE-A1- 1 801 852
- DE-A1- 3 616 733
- DE-A1-102009 020 728

## Beschreibung

Die Erfindung betrifft einen Baukasten zur Herstellung eines Lüftungsnetzwerks für ein Gebäude und Komponenten eines solchen Lüftungsnetzwerks sowie ein Verfahren zur Herstellung dieser Komponenten.

Lüftungsnetzwerke aufgebaut aus Betonbauelementen mit Betonblöcken mit Durchströmungsräumen zum Einsatz in Gebäuden, unter anderem auch für Ein- und Mehrfamilienhäuser, sind bekannt. Durch die Bauelemente mit Betonblock werden deckendurchgreifende vertikale Schächte in den Gebäuden und Querverteilungen mit Deckenventilen in den Stockwerkdecken gebildet, um Zuluft und Abluft in separaten Strängen über zentrale Lüftungsgeräte gesteuert zu- und abzuführen.

Die DE 10 2009 020 728 A1 beschreibt ein aus Betonbauelementen aufgebautes Lüftungsnetzwerk für ein Gebäude. Die Betonbauelemente weisen grundsätzlich jeweils in den Betonblock eingelassene Kunststoffrohre auf. Sie bilden damit ausschließlich Kunststoffrohr-Betonbauelemente.

Der Erfindung liegt die Aufgabe zugrunde, einen Baukasten zur Herstellung eines Lüftungsnetzwerks, insbesondere für Ein- und Mehrfamilienhäuser sowie Komponenten eines solchen Lüftungsnetzwerks zu entwickeln, um ein entsprechendes Produkt zu schaffen, das eine besonders günstige Montage vor Ort erbringt und hohe Funktionalität im Einsatz aufweist. Im Fokus sind insbesondere Ein- und Mehrfamilienhäuser, insbesondere auch mit Sichtdachstühlen.

Die Aufgabe wird mit dem Gegenstand des Hauptanspruchs 1 gelöst. Bei diesem Gegenstand handelt es sich um einen Baukasten zur Herstellung eines Lüftungsnetzwerks für ein Gebäude, vorzugsweise Ein- oder Mehrfamilienhaus.

Ferner wird die Aufgabe gelöst mit dem Gegenstand des Hauptanspruchs 11. Bei diesem Gegenstand handelt es sich um einen Sichtdachstuhl verbunden mit einem Lüftungsnetzwerk aus Komponenten des Baukastens nach den Ansprüchen 1 bis 10.

Ferner wird die Aufgabe gelöst mit dem Gegenstand des Verfahrenshauptanspruchs 13, bei dem es sich um ein Verfahren zur Herstellung von Betonbauelementen eines Lüftungsnetzwerks für ein Gebäude, insbesondere als Komponente des vorgenannten Baukastens handelt.

Der erfindungsgemäße Baukasten gemäß Hauptanspruch 1 ist ein Baukasten zur Herstellung eines Lüftungsnetzwerks für ein Gebäude, vorzugsweise Ein- oder Mehrfamilienhaus.

Bei dem Gegenstand des Hauptanspruchs 1 handelt es sich um einen Baukasten zur Herstellung eines Lüftungsnetzwerks für ein Gebäude, vorzugsweise Ein- oder Mehrfamilienhaus, umfassend folgende Komponenten:
a) Betonbauelemente
b) Kunststoffrohr-Betonbauelemente
c) ablängbares Flexrohr
d) Kupplungselemente
   - wobei die Betonbauelemente gemäß a) jeweils nur als Faserbetonblock, insbesondere Glasfaserbetonblock, ausgebildet sind, vorzugsweise durch Gießverfahren in einer Gießform hergestellt oder jeweils nur als Leichtbetonblock ausgebildet sind, vorzugsweise durch Rüttelpressverfahren in Pressform hergestellt;
   - wobei die Kunststoffrohr-Betonbauelemente gemäß b) jeweils als Faserbetonblock, insbesondere Glasfaserbetonblock, mit einbetoniertem Kunststoffrohr ausgebildet sind, vorzugsweise durch Gießverfahren in einer Gießform hergestellt;
   - wobei das ablängbare Flexrohr gemäß c) als flexibles Kunststoffwellrohr mit gewellter Außenwand und glatter Innenwand ausgebildet ist, vorzugsweise aus Polyethylenmaterial;
   - wobei die Kupplungselemente gem. d) als Kupplungsrohrstutzen und/oder Rohrkupplungselemente ausgebildet sind.

Hierbei ist vorgesehen, dass der Baukasten folgende Komponenten umfasst, die als Betonbauelemente gemäß a) ausgebildet sind:
- Betonbauelement Vertikalschacht, wobei das als Faserbetonblock oder Leichtbetonblock ausgebildete Betonbauelement mindestens einen in dem Faserbetonblock bzw. Leichtbetonblock vertikal ausgerichtet ausgeformten Schacht mit jeweils mindestens einer ersten Öffnung als Ein- oder Ausgang und mit mindestens einer zweiten Öffnung als Aus- oder Eingang aufweist;
- Betonbauelement Ventiladapter, wobei das als Faserbetonblock oder Leichtbetonblock ausgebildete Betonbauelement einen Durchgangsraum mit mindestens einer ersten Öffnung als Ein- oder Ausgang und mindestens einer zweiten Öffnung als Aus- oder Eingang aufweist, wobei die erste Öffnung und/oder die zweite Öffnung zur Aufnahme eines Ventils, vorzugsweise stutzenförmig ausgebildet ist;
- wobei das Betonbauelement Ventiladapter als Betonbauelement Deckenventiladapter und/oder als Betonbauelement Wandventiladapter ausgebildet ist bzw. sind.

Hierbei ist vorgesehen, dass dass der Baukasten folgende Komponenten umfasst, die als Kunststoffrohr-Betonbauelemente gemäß b) ausgebildet sind:
- Kunststoffrohr-Betonbauelement Rohrbogen, wobei das als Faserbetonblock mit einbetoniertem Kunststoffrohr ausgebildete Kunststoffrohr-Betonbauelement so ausgebildet ist, dass das Kunststoffrohr gekrümmt in Form eines einen rechten Winkel einschließenden Rohrbogens in den Faserbetonblock einbetoniert ist mit einer ersten Öffnung als Ein- oder Ausgang und einer zweiten Öffnung als Aus- oder Eingang,
- Kunststoffrohr-Betonbauelement Wandvertikalrohr, wobei das als Faserbetonblock mit einbetoniertem Kunststoffrohr ausgebildete Kunststoffrohr-Betonbauelement so ausgebildet ist, dass der Faserbetonblock mit linear vertikal ausgerichtet einbetoniertem Kunststoffrohr ausgebildet ist und das Kunststoffrohr-Betonbauelement am einen Ende seiner vertikalen Erstreckung eine erste Öffnung als Ein- oder Ausgang und am gegenüberliegenden anderen Ende seiner vertikalen Erstreckung eine zweite Öffnung als Aus- oder Eingang aufweist.

Hierbei ist vorgesehen,
- dass das Betonbauelement Vertikalschacht zum Durchgriff durch eine Gebäudedecke ausgebildet ist; und/oder
- dass das Betonbauelement Ventiladapter als Deckenventiladapter ausgeführt, zum Einbau in eine Gebäudedecke ausgebildet ist, und/oder als Wandventiladapter ausgeführt, zum Einbau in eine Gebäudewand, vorzugsweise in eine Gebäudezwischenwand ausgebildet ist; und/oder
- dass das Kunststoffrohr-Betonbauelement Rohrbogen zumindest mit seinem vertikal nach oben stehenden Abschnitt zum Einbau in eine Gebäudewand, vorzugsweise Gebäudezwischenwand ausgebildet ist und vorzugsweise mit seinem unteren horizontal gerichteten Abschnitt zum Einbau in eine Gebäudedecke ausgebildet ist; und/oder
- dass das Kunststoffrohr-Betonbauelement Wandvertikalrohr zum Einbau in eine Gebäudewand, vorzugsweise Gebäudezwischenwand ausgebildet ist.

Die Betonbauelemente gem. a) und die Kunststoffrohr-Betonbauelemente gem. b) weisen jeweils einen Betonblock mit einem Durchströmungsraum mit entsprechenden Ein- und Auslassöffnungen auf. Die Kunststoffrohr-Betonbauelemente gem. b) weisen im Unterschied zu den Betonbauelementen gem. a) in dem Durchlass ein in den Betonblock eingelassenes, vorzugsweise einbetoniertes Kunststoffrohr auf. Der Betonblock ist im Falle der Betonbauelemente gem. a) als Faserbetonblock oder Leichtbetonblock ausgebildet. Der Betonblock ist im Falle der Kunststoffrohr-Betonbauelemente gem. b) als Faserbetonblock ausgebildet.

Bei bevorzugten Ausführungen ist vorgesehen, dass der Baukasten folgende weitere Komponenten umfasst, die als Betonbauelemente gemäß a) ausgebildet sind:
- Betonbauelement Anschlussblock, wobei das als Faserbetonblock ober Leichtbetonblock ausgebildete Betonbauelement einen Durchgangsraum mit mindestens einer ersten Öffnung als Ein- oder Ausgang und mindestens einer zweiten Öffnung als Aus- oder Eingang aufweist;
- Betonbauelement Deckenanschlussblock, wobei das als Faserbetonblock oder Leichtbetonblock ausgebildete Bauelement einen Durchgangsraum mit mindestens einer ersten Öffnung als Ein- oder Ausgang und mindestens einer zweiten Öffnung als Aus- oder Eingang aufweist;
- Betonbauelement Querverteiler, wobei das als Faserbetonblock oder Leichtbetonblock ausgebildete Betonbauelement einen Durchgangsraum mit mindestens einer ersten Öffnung als Ein- oder Ausgang und mehreren zweiten Öffnungen als Aus- oder Eingang aufweist.

Bei bevorzugten Ausführungen ist vorgesehen,
- dass das Betonbauelement Vertikalschacht und das Betonbauelement Anschlussblock als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind,
- dass das Betonbauelement Vertikalschacht und das Betonbauelement Deckenanschlussblock als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind,
- dass das Betonbauelement Anschlussblock und das Betonbauelement Querverteiler als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind,
- dass wobei das Betonbauelement Deckenanschlussblock und das Betonbauelement Querverteiler als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind.

In bevorzugter Weiterbildung kann vorgesehen sein, dass das Betonbauelement Querverteiler in und/oder zugeordnet einer oder mehreren der zweiten Öffnungen ein Drosselorgan aufweist, welches elektrisch oder manuell oder automatisch, z.B. über Feder regulierbar ist.

Die Betonbauelemente können vorzugsweise für ihren bestimmungsgemäßen Einbau spezifisch ausgebildet sein. Es kann vorgesehen sein,
- dass das Betonbauelement Anschlussblock zum Einbau in eine Gebäudedecke ausgebildet ist; und/oder
- dass das Betonbauelement Deckenanschlussblock zum Einbau in eine Gebäudedecke ausgebildet ist; und/oder
- dass das Betonbauelement Querverteiler zum Einbau in eine Gebäudedecke ausgebildet ist.

Besonders bevorzugte Ausführungen sehen vor, dass das Kunststoffrohr-Betonbauelement Wandvertikalrohr, insbesondere zum Einsatz in Gebäudewänden, vorzugsweise Gebäudezwischenwänden der Wandstärke 11,5cm ausgebildet ist.

Es kann vorgesehen sein, dass das Kunststoffrohr-Betonbauelement als ein Faserbetonblock mit linear ausgerichtet einbetoniertem Kunststoffrohr ausgebildet ist,
- wobei das Kunststoffrohr-Betonbauelement ein erstes Anschlussende und ein zweites Anschlussende aufweist und das in dem Faserbetonblock einbetonierte Rohr ein in dem Faserbetonblock angeordnetes erstes Rohrende und ein aus dem Faserbetonblock herausstehendes zweites Rohrende aufweist, und
- wobei das erste Anschlussende des Kunststoffrohr-Betonbauelements als eine unmittelbar in dem Faserbetonblock ausgeformte Muffe ausgebildet ist,
- wobei das zweite Anschlussende des Kunststoffrohr-Betonbauelements durch das aus dem Faserbetonblock herausstehende freie Rohrende des einbetonierten Rohres gebildet ist, und
- wobei das innerhalb des Faserbetonblocks angeordnete Rohrende des einbetonierten Rohres so positioniert ist, dass dieses Rohrende innerhalb des Faserbetonblocks unmittelbar anschließend an die in dem Faserbetonblock ausgebildete Muffe einbetoniert angeordnet ist unter Ausbildung eines Durchgangs zur Muffe.

Dieses Kunststoffrohr-Betonbauelement Wandvertikalrohr kann insbesondere eingebaut in einer Gebäudewand, vorzugsweise Gebäudezwischenwand für ein Lüftungsnetzwerk umfassend einen Sichtdachstuhl, im Gebäude eingesetzt werden, insbesondere in Verbindung mit einem Wandventil in einem Wandventiladapter, der ebenfalls in der Gebäudewand, insbesondere der Gebäudezwischenwand montiert sein kann.

Das Kunststoffrohr-Betonbauelement Wandvertikalrohr kann vorzugsweise derart ausgeführt sein, dass der Faserbetonblock als Glasfaserbetonblock ausgebildet ist. Der Faserbetonblock kann vorzugsweise einen einbetonierten Flachanker, vorzugsweise aus Stahl aufweisen.

Vorzugsweise kann vorgesehen sein, dass das Kunststoffrohr-Betonbauelement Wandvertikalrohr durch Gießverfahren in einer Gießform unter Einbetonierung des Kunststoffrohrs hergestellt ist.

Besonders bevorzugte Ausführungen sehen vor, dass das einbetonierte Kunststoffrohr als Wellrohr mit gewellter Außenwand und glatter Innenwand ausgebildet ist, vorzugsweise aus Polyethylenmaterial ausgebildet.

Besonders bevorzugte Ausführungen sehen vor, dass das Kunststoffrohr-Betonbauelement Rohrbogen eingesetzt wird für den Anschluss des Kunststoffrohr-Betonbauelements Wandvertikalrohr, insbesondere für ein Lüftungsnetzwerk im Bereich eines Sichtdachstuhls des Gebäudes. Das Kunststoffrohr-Betonbauelement Rohrbogen dient vorzugsweise dafür, einen Anschluss aus der Gebäudedecke zu der Wandhochführung in der Gebäudewand, vorzugsweise in das Kunststoffrohr-Betonbauelement Wandvertikalrohr zu realisieren. Das Kunststoffrohr-Betonbauelement Rohrbogen ist konkret derart ausgebildet,
dass das Kunststoffrohr-Betonbauelement als ein Faserbetonblock mit einem gekrümmt in Form eines einen rechten Winkel einschließenden Rohrbogens einbetonierten Kunststoffrohr ausgebildet ist,
- wobei das Kunststoffrohr-Betonbauelement Rohrbogen ein erstes Anschlussende und ein zweites Anschlussende aufweist, welche einen rechten Winkel einschließen,
- wobei das gekrümmt in Form eines einen rechten Winkel einschließenden Rohrbogens einbetonierte Kunststoffrohr derart positioniert einbetoniert ist, dass das einbetonierte Kunststoffrohr ein aus dem Faserbetonblock herausragendes erstes freies Rohrende aufweist, das das erste Anschlussende des Kunststoffrohr-Betonbauelements bildet, und ein aus dem Faserbetonblock herausragendes zweites freies Rohrende aufweist, das das zweite Anschlussende des Kunststoffrohr-Betonbauelements bildet.

Bei bevorzugten Ausführungen des Kunststoffrohr-Betonbauelements Rohrbogen ist vorgesehen, dass der Faserbetonblock als Glasfaserbetonblock ausgebildet ist.

In bevorzugter Weiterbildung kann vorgesehen sein, dass das Kunststoffrohr-Betonbauelement Rohrbogen durch Gießverfahren in einer Gießform unter Einbetonierung des Kunststoffrohrs hergestellt ist.

Besonders bevorzugte Ausführungen sehen vor, dass das einbetonierte Kunststoffrohr als Wellrohr mit gewellter Außenwand und glatter Innenwand ausgebildet ist, vorzugsweise aus Polyethylenmaterial ausgebildet.

Insbesondere für Lüftungsnetzwerke in Gebäuden mit Sichtdachstuhl ist das Betonbauelement Wandventiladapter einsetzbar, und zwar insbesondere für den Einbau in einer Gebäudewand, vorzugsweise Gebäudezwischenwand, insbesondere einer Gebäudezwischenwand mit Wandstärke 11,5cm. Das Betonbauelement Wandventiladapter ist derart ausgebildet, dass das Betonbauelement einen Faserbetonblock mit einem Durchgangsraum mit mindestens einer ersten Öffnung als Ein- oder Ausgang und mindestens einer zweiten Öffnung als Aus- oder Eingang aufweist, wobei die erste Öffnung oder eine der ersten Öffnungen und/oder die zweite Öffnung oder eine der zweiten Öffnungen zur Aufnahme eines Ventils, vorzugsweise stutzenförmig ausgebildet ist und der Faserbetonblock zum Einbau in einer Gebäudewand, vorzugsweise Gebäudezwischenwand ausgebildet ist. Bevorzugte Ausführungen des Betonbauelements Wandventiladapter sehen vor, dass der Betonblock des Kunststoffrohr-Betonbauelements Wandvertikalrohr und/oder der Betonblock des Kunststoffrohr-Betonbauelements Rohrbogen und/oder der Betonblock des Wandventiladapters eine Tiefe aufweist, die der Wanddicke der Gebäudewand, vorzugsweise Gebäudezwischenwand entspricht, vorzugsweise 9 bis 11cm, insbesondere 11,5cm.

Von Vorteil sind Ausführungen, die vorsehen, dass das einbetonierte Kunststoffrohr des Kunststoffrohr-Betonbauelements Rohrbogen und/oder des Kunststoffrohr-Betonbauelements Wandvertikalrohr als Wellrohr mit gewellter Außenwand und glatter Innenwand ausgebildet ist, vorzugsweise aus Polyethylenmaterial ausgebildet.

Der Gegenstand des Hauptanspruchs 11 stellt einen Sichtdachstuhl dar. Es handelt sich konkret um einen Sichtdachstuhl für ein Gebäude mit einer Gebäudewand, vorzugsweise Gebäudezwischenwand, mit einem Lüftungsnetzwerk, welches als Komponenten des Baukastens nach einem der Ansprüche 1 bis 10 ausgebildet ist. Bei dem Gegenstand ist vorgesehen, dass in dem Sichtdachstuhl und/oder im Bereich des Sichtdachstuhls in der Gebäudewand, vorzugsweise Gebäudezwischenwand, als Wandhochführung ein Kunststoffrohr-Betonbauelement Wandvertikalrohr montiert ist und in der Gebäudewand ein Betonbauelement Wandventiladapter angeschlossen an dem Kunststoffrohr-Betonbauelement Wandvertikalrohr montiert ist.

Bevorzugte Ausführungen sehen vor, dass ein Kunststoffrohr-Betonbauelement Rohrbogen zum Anschluss aus einer Gebäudedecke zu der Wandhochführung in der Gebäudewand derart montiert ist, dass der vertikal nach oben stehende Schenkel des Betonblocks des Kunststoffrohr-Betonbauelements Rohrbogen in der Gebäudewand montiert ist und der horizontale Schenkel des Betonblocks des Kunststoffrohr-Betonbauelements Rohrbogen in der Gebäudedecke montiert ist.

Bei dem Verfahren gemäß Hauptanspruch 13 handelt es sich um ein Verfahren zur Herstellung eines Betonbauelements und/oder eines Kunststoffrohr-Betonbauelements zur Herstellung eines Lüftungsnetzwerks für ein Gebäude, insbesondere als Komponente des vorgenannten Baukastens. Bei diesem Verfahren ist vorgesehen,
- dass die Herstellung des Betonbauelements und/oder des Kunststoffrohr-Betonbauelements durch Gießverfahren unter Einsatz einer Gießform erfolgt, indem vorgesehen ist,
   a) dass in einem ersten Schritt eine Betonmasse in die Gießform eingefüllt wird, wobei im Falle der Herstellung des Kunststoffrohr-Betonbauelements bei dem ein Kunststoffrohr in dem Betonbauelement einbetoniert ist, das einzubetonierende Kunststoffrohr in die Gießform eingelegt wird, bevor die Betonmasse in die Gießform eingefüllt wird,
      - wobei die Betonmasse als eine mit Fasern, vorzugsweise Glasfasern versetzte Feinbetonmasse ausgebildet ist, zu deren Herstellung eine Mischung eingesetzt wird mit Zementgehalt der Mischung im Bereich von 900 bis 1.500 kg/m³, vorzugsweise 1.200 kg/m³,
      - wobei der Zement einen Hüttensandanteil von im Bereich 36% bis 80%, vorzugsweise im Bereich 45% bis 60% aufweist und das Größtkorn der Mischung maximal 2mm, vorzugsweise maximal 0,5mm aufweist,
      - wobei hochdosierter Einsatz von Fließmitteln bei einer Fließmitteldosierung im Bereich 0,8% bis 1,8% des Zementgewichts eingesetzt wird,
      - wobei der w-/z-Wert, der durch die zugesetzte Wassermenge bestimmt wird, im Bereich 0,22 bis 0,32, vorzugsweise bei 0,24 liegt,
   b) dass die Gießform während des Aushärtens der faserverstärkten Feinbetonmasse ruhig gelagert wird,
   c) dass die Gießform nach dem Aushärten der faserverstärkten Feinbetonmasse entfernt wird.

In bevorzugter Weiterbildung des Verfahrens kann vorgesehen sein, die eingesetzten Fasern, vorzugsweise als Glasfasern ausgebildet, im Bereich über 2,5% des Volumens der Gesamtmischung, vorzugsweise im Bereich 3% bis 3,5 % der Gesamtmischung betragen. In bevorzugter Ausführung kann vorgesehen sein, dass die eingesetzten Fasern eine Faserlänge im Bereich 4 bis 8 mm, vorzugsweise bei 6mm aufweisen.

Besonders bevorzugte Ausführungen des Verfahrens sehen vor, dass die faserverstärkte Feinbetonmasse nach der folgenden Rezeptur hergestellt ist:
- CEM III/A 32,5 N-NW 60kg
- Silica Suspension 13kg
- Quarzsand 0,1 bis 0,5 27kg
- Fließmittel 0,82kg
- Wasser 8kg
- Glasfaser 4kg
- Farbe 1kg
- Gesamtmasse 112,82kg.

Weitere Merkmale und Vorteile der Erfindung werden nachfolgend anhand von Figuren beschrieben.

Die Figuren zeigen:
- Fig. 1.1 und 1.2: ein erstes Ausführungsbeispiel des Lüftungsnetzwerks eingebaut in einem Einfamilienhaus;
Figur 1.1 Schnittansicht mit vertikaler Schnittebene, Ansicht quer zum First des Dachstuhls das Dachgeschoss mit Sichtdachstuhl und Decke und Wänden der darunter liegenden Etagen zeigend;
Figur 1.2 Schnittansicht wie Figur 1.1, jedoch um 90° gedrehte vertikale Schnittebene, Ansicht längs des Firstes;
- Fig. 2.1 bis 2.6: Einzeldarstellungen der Komponenten des Lüftungsnetzwerks in Figur 1.1 und 1.2;
Figur 2.1 Kunststoffrohr-Betonbauelement Wandvertikalrohr;
Figur 2.2 Kunststoffrohr-Betonbauelement Rohrbogen;
Figur 2.3 Betonbauelement Wandventiladapter;
Figur 2.4 Betonbauelement Vertikalschacht;
Figur 2.5 Betonbauelement Anschlussblock;
Figur 2.6 Betonbauelement Querverteiler;
- Fig. 3: Detaildarstellung aus Figur 1.1, den Deckenaufbau mit eingebautem Deckenventiladapter und angeschlossenem Flexrohr der Querverteilung zeigend, wobei das Betonbauelement Deckenventiladapter auf der Baustelle in die Filigrandecke montiert ist, Schnittansicht wie in Figur 1.1;
- Fig. 4: Eine Schnittansicht wie in Figur 3, jedoch eine Ausführung, bei der das Betonbauelement Deckenventiladapter werkseitig bei der Herstellung des Fertigbauteils Filigrandecke in der Filigrandecke fest verankert und fertig positioniert montiert ist.

Das in den Figuren dargestellte Ausführungsbeispiel des Lüftungsnetzwerks eingebaut in einem Einfamilienwohnhaus setzt sich aus den folgenden Komponenten zusammen:
- Betonbauelement Vertikalschacht 1
- Betonbauelement Anschlussblock 2
- Betonbauelement Deckenanschlussblock 2d
- Betonbauelement Querverteiler 3
- Betonbauelement Deckenventiladapter 4
- Kunststoffrohr-Betonbauelement Rohrbogen 5
- Kunststoffrohr-Betonbauelement Wandvertikalrohr 6
- Betonbauelement Wandventiladapter 7

Die Betonbauelemente 1 und 2 sind jeweils als Leichtbetonblock in Rüttelpressverfahren in Pressform hergestellt ausgebildet. Die Wandung des Innenraums des Leichtbetonblocks weist jeweils eine Beschichtung aus Dispersionsfarbe, vorzugsweise Acryldispersionsfarbe auf.

Das Betonbauelement Vertikalschacht 1 weist in seinem Leichtbetonblock 1b einen durchgehenden vertikalen Schacht auf. Das Betonbauelement Vertikalschacht kann als einzügiger Schacht oder als mehrzügiger Schacht ausgebildet sein. Im Falle des mehrzügigen Schachtes ist vorzugsweise zwischen den beiden parallelen vertikalen Schächten ein vertikaler Installationsschacht ausgebildet. Die Bauelemente Vertikalschacht können geschosshoch ausgebildet sein oder in Montagebauweise mit einer Ausführung Front 33cm Steinhöhe ausgebildet sein. Der Querschnitt der einzügigen Ausführung liegt bei 17,5cm x 37,5 cm. Der Querschnitt der zweizügigen Ausführung liegt bei 17,5cm x 75 cm. Der Querschnitt des Schachtes liegt bei 11,5cm x 22,5cm. Der Querschnitt des bei der zweizügigen Ausführung vorgesehenen Installationsschachtes liegt bei 11,5cm x 9,5cm. Die Höhe des Betonbauelements Vertikalschacht ist bei 33cm. Bei geschosshoher Ausführung kann die Höhe bis zu 350cm ausgeführt sein. Das Betonbauelement Vertikalschacht ist aufgrund seiner Tiefe von 17,5cm in 17,5cm starke Wände passend einbaubar.

Das Betonbauelement Anschlussblock 2 weist in seinem Leichtbetonblock einen Durchgang mit einer Anschlussöffnung für eine waagrechte Abzweigung aus dem Vertikalkanal auf. Das Betonbauelement Anschlussblock ist auf einem Betonbauelement Vertikalschacht 1 aufsetzbar zum Durchgriff durch eine Decke zur Weiterführung des Schachtes oder zum Einbau in eine Decke ohne Durchgriff ausgebildet. Die Querschnittsabmessungen des Betonbauelements Anschlussblock 2 sind gleich mit den Querschnittabmessungen des Betonbauelements Vertikalschacht 1.

Die Betonbauelemente 2d, 3, 4 und 7 sind jeweils als Glasfaserbetonblock im Gießverfahren in Gießform hergestellt ausgebildet. Die Wandung des Innenraums des Glasfaserbetonblocks weist jeweils eine Beschichtung aus Dispersionsfarbe, vorzugsweise Acryldispersionsfarbe auf.

Das Betonbauelement Deckenanschlussblock 2d ist zum Einbau in eine Betondecke bestimmt für eine Decke von mindestens 22cm. Das Betonbauelement Deckenanschlussblock weist in seinem Glasfaserbetonblock 2db einen Durchgang mit einer Anschlussöffnung für eine waagrechte Abzweigung aus dem Vertikalkanal auf.

Das Betonbauelement Querverteiler 3 ist zum Einbau in eine Betondecke bestimmt für eine Decke von mindestens 22cm. Über das Betonbauelement Anschlussblock 2 erfolgt der Anschluss an den Vertikalschacht, der aus Betonbauelement Vertikalschacht 1 aufgebaut ist. Der Faserbetonblock 3b des Betonbauelements Querverteiler 3 weist sechs Anschlussöffnungen für abgelängte Flexrohre 10 auf, die mit Deckenventiladaptern 4 verbunden sind.

Das Betonbauelement Deckenventiladapter 4 ist zum Einbau in die Betondecke ausgebildet. Er weist in seinem Glasfaserbetonblock 4b zwei Anschlussöffnungen für die Aufnahme der Flexrohre der Querverteilung auf und jeweils einen die Decke durchgreifenden, vertikal ausgerichteten Stutzen zur Aufnahme eines Ventils auf.

Das Betonbauelement Wandventiladapter 7 ist zum Einbau in eine Gebäudewand, vorzugsweise Zwischengebäudewand 22 der Wandstärke 11,5cm ausgebildet. Das Betonbauelement 7 weist einen Glasfaserbetonblock 7b auf mit einem Durchgangsraum mit zwei ersten Anschlussöffnungen 7an für die Aufnahme der Flexrohre der Zuluft- oder Abluftzuleitung und einer zweiten Öffnung 7v zur Aufnahme eines Ventils. Die Öffnung 7v ist vorzugsweise stutzenförmig ausgebildet. Die Zuluft- und Abluftzuleitung an die Anschlussöffnungen 7an erfolgt im Falle der Wandmontage vorzugsweise durch vertikale Zu-/Ableitungen, z. B. über Kunststoffrohr-Betonbauelemente Wandvertikalrohr 6. Der Faserbetonblock 7b ist zum Einbau in einer Gebäudewand, vorzugsweise Gebäudezwischenwand 22 ausgebildet. Hierfür weist der Faserbetonblock 7b eine Tiefe auf, die der Wanddicke der Gebäudewand, vorzugsweise Gebäudezwischenwand 22 entspricht, vorzugsweise 9 bis 11cm, insbesondere 11,5cm.

Die Kunststoffrohr-Betonbauelemente Rohrbogen 5 und Wandvertikalrohr 6 sind jeweils als Faserbetonblock 5b bzw. 6b mit einbetoniertem Rohr 5r bzw. 6r ausgebildet.

Das Kunststoffrohr-Betonbauelement Wandvertikalrohr 6 weist einen Betonblock 6b aus Faserbeton auf mit einem Querschnitt von 10cm x 10cm. In dem Betonblock 6b ist in seiner Längsmittelachse ein vertikal ausgerichtetes Kunststoffrohr 6r einbetoniert. Auf der einen Seite des Betonblocks ist in dem Betonblock eine Muffe ausgebildet. Das einbetonierte Kunststoffrohr 6r erstreckt sich nicht in die Muffe, sondern ist so angeordnet, dass das in dem Betonblock angeordnete Rohrende des Kunststoffrohrs 6r unmittelbar an dem Ende der Muffe anschließt, sodass ein axialer Durchgang durch den Betonblock 6b gebildet wird, der aus der Muffe und dem daran anschließenden einbetonierten Kunststoffrohr gebildet wird. Das Kunststoffrohr 6r erstreckt sich axial durch den Betonblock 6b und ragt an dem der Muffe gegenüberliegenden Ende des Betonblocks 6b über den Betonblock hinaus. Das Kunststoffrohr-Betonbauelement 6 bildet die Konfiguration eines Muffenrohrs, wobei die Muffe unmittelbar in dem Betonblock ausgebildet ist und das spitze Ende durch das freie Ende des einbetonierten Kunststoffrohrs 6r gebildet wird. Aufgrund der Abmessungen des Betonblocks 6b mit dem Querschnitt 10cm x 10cm ist das Kunststoffrohr-Betonbauelement 6 in Gebäudewände, vorzugsweise gemauerte Wände der Wandstärke 11,5cm einbaubar. An gegenüberliegenden Längsseiten des Betonblocks ist jeweils ein Flachanker 6f als Mauerverbinder in den Betonblock 6b einbetoniert. Es handelt sich um einen Flachanker der Länge 30cm, der aus dem Betonblock 6b jeweils 20cm vorsteht. Der Flachanker 6f ist zur Verankerung des Kunststoffrohr-Betonbauelements 6 im Bereich einer horizontalen Fuge zwischen den aufeinanderliegenden Mauersteinen vorgesehen.

Das Kunststoffrohr-Betonbauelement 5 ist ein Rohrbogen. Es weist einen Betonblock 5b in der Form eines Eckwinkels auf. Die beiden Schenkel schließen einen Scheitelwinkel von 90° ein. Der horizontale Schenkel ist für den Einbau in der Betondecke bestimmt. Der vertikale Schenkel ist für den Einbau in einer Gebäudewand, vorzugsweise Gebäudezwischenwand, bestimmt. Die Tiefe des Betonblocks beträgt 10cm, sodass der Betonblock in gleicher Weise wie der Betonblock des Wandvertikalrohrs 6 in eine Gebäudewand, vorzugsweise in eine gemauerte Gebäudewand der Wandstärke 11,5cm einbaubar ist. In dem Betonblock 5b ist ein einen rechten Winkel einschließendes gebogenes Kunststoffrohr 5r einbetoniert. Das einbetonierte Rohr 5r steht mit seinem horizontalen Rohrende über die Stirnfläche des horizontalen Schenkels des Betonblocks 5b vor und steht auch mit seinem vertikalen Rohrende über das Stirnende des vertikalen Schenkels des Betonblocks 5b vor.

Was die genauen Abmessungen der konkreten Ausführungsbeispiele der Betonbauelemente 1, 2, 3, 4 und 7 und der Kunststoffrohr-Betonbauelemente 5 und 6 betrifft, sei auf die bemaßten Zeichnungen der Figuren 2.1 bis 2.7 verwiesen.

Aus Figur 1.1 ist erkennbar, dass bei dem in dem Gebäude montierten Ausführungsbeispiel des Lüftungsnetzwerks ein Zuluftstrang und ein Abluftstrang ausgebildet ist. Der Zuluftstrang erstreckt sich als links dargestellter Strang von dem nicht dargestellten Lüftungsgerät von unten nach oben zu dem in der Gebäudedecke 20 links montierten Deckenventiladapter 4 und zu dem in dem Sichtdachstuhl 24 in der Gebäudezwischenwand 22 links montierten Wandventiladapter 7. Der Abluftstrang erstreckt sich als separater Strang in Figur 1.1. als der rechts dargestellte Strang, von einem in der Gebäudezwischenwand 22 im Sichtdachstuhl 24 rechts montierten Wandventiladapter 7 und dem in der Gebäudedecke 20 rechts montierten Deckenventiladapter 4 nach unten zu dem nicht dargestellten Lüftungsgerät. Beide Stränge sind aus gleichen Komponenten ausgebildet. Der linke vertikale Schacht des Zuluftstrangs und der rechte vertikale Schacht des Abluftstrangs ist aus übereinander angeordneten Betonbauelementen 1 ausgebildet. Am oberen Ende des vertikalen Schachts ist jeweils ein Anschlussblock 2 und ein daran angeschlossener Querverteiler 3 in der Gebäudedecke 20 montiert angeordnet. Als Querverteilung sind jeweils an den Anschlussöffnungen der Querverteiler 3 abgelängte Flexrohre 9 angeschlossen, die mit dem in der Decke montierten Deckenventiladapter 4 verbunden sind. Jeweils ein Flexrohr ist an einer Anschlussöffnung der Querverteiler 3 angeschlossen und mit seinem anderen Ende an dem horizontalen Anschluss des Kunststoffrohr-Betonbauteils Rohrbogen 5 angeschlossen. Der Betonblock 5b des Rohrbogens 5 ist mit seinem horizontalen Schenkel in der Gebäudedecke 20 montiert. Der vertikal nach oben stehende Schenkel des Betonblocks 5b ist in der Gebäudezwischenwand 22 montiert. Der vertikale Anschluss des Rohrbogens 5 ist über als Kunststoffrohr-Betonbauelemente 6 ausgebildete Wandvertikalrohre mit dem Wandventiladapter 7 verbunden. Das an den vertikalen Anschluss des Rohrbogens 5 angeschlossene Wandvertikalrohr 6 lagert mit seinem unteren Ende des Betonblocks 6b auf der oberen Stirnfläche des Betonblocks 5b des Rohrbogens 5 auf, wobei das freie Rohrende des Rohrbogens 5 in die Muffe des Betonblocks des Wandvertikalrohrs 6 eingreift. In entsprechender Weise lagert auf dem oberen Ende des Betonblocks 6b des Wandvertikalrohrs 6 der Betonblock 6b eines oben anschließenden Wandvertikalrohrs 6 auf unter entsprechender Muffenverbindung des freien Rohrendes in der Muffe des Betonblocks 6b. Auf dem oberen Ende des Betonblocks 6b der obersten Wandvertikalrohrs 6 lagert der Betonblock 7b des Wandventiladapters 7 auf unter Eingriff des freien Rohrendes des Wandvertikalrohrs 6 in die Anschlussöffnung des Wandventiladapters 7. Von besonderem Vorteil ist, dass die als Kunststoffrohr-Betonbauelemente ausgebildeten Wandvertikalrohre 6 und der Wandventiladapter 7 jeweils in der Gebäudezwischenwand 22 innenliegend montiert sind. Die Gebäudezwischenwand ist als gemauerte Zwischenwand mit einer Wandstärke von 11,5cm ausgebildet. Dies erlaubt, dass die Bauelemente mit ihrem Betonblock 6b, 7b jeweils vollständig in der Wand innenliegend und damit verdeckt montiert sind. Die Montage kann in einer vertikalen Fuge bzw. einem vertikalen Spalt des Mauerwerks oder in einem hierfür im Mauerwerk hergestellten Schlitz auf einfache Weise erfolgen.

Die in der Gebäudedecke 20 montierten Komponenten: der Querverteiler 3, der Anschlussblock 2 sowie der Rohrbogen 5 sind jeweils im Ortbeton der Filigrandecke einbetoniert montiert. Sie sind dabei mit ihrer Unterseite auf der Filigranbetondecke 20f und/oder auf oder innerhalb der Unterbewehrung 20fu oder Oberbewehrung 20fo der Filigrandecke im Ortbeton 20b der Decke einbetoniert angeordnet. Über dem Ortbeton 20b der Filigrandecke 20 ist die Dämmung 20d und obenauf der Estrich 20e mit Belag angeordnet. Der Betonblock 2b des Anschlussblocks 2 und der Betonblock 3b des Querverbinders 3 sind jeweils vollständig in der Ortbetonschicht 20b angeordnet. Der Betonblock 5b des Rohrbogens 5 ist mit seinem unteren Schenkel vorzugsweise vollständig in dem Ortbeton der Decke angeordnet. Lediglich der obere Abschnitt des vertikalen Schenkels des Betonblocks 5b des Rohrbogens 5 steht über die Ortbetonschicht 20b nach oben vor und greift durch die Dämmschicht 20d, sodass das Rohrende in die Muffe des daran angrenzenden Wandventilrohrs 6 eingreift. Das Stirnende der in dem Betonblock 6b des Wandventilrohrs 6 ausgebildeten Muffe lagert dabei auf dem Stirnende des vertikalen Schenkels des Betonblocks 5b des Rohrbogens 5 auf.

Figur 3 zeigt eine Filigrandecke mit auf der Baustelle montiertem Deckenventiladapter 4 und daran angeschlossenem Flexrohr 9. Die Filigrandecke 20 umfasst eine Filigranbetondecke 20f mit darin einbetonierter Unterbewehrung 20fu. Auf der Oberseite der Filigranbetondecke 20f ist eine Oberbewehrung 20fo angeordnet, die in der Filigranbetondecke 20f verankert ist. Über der Filigranbetondecke 20f ist die Ortbetonschicht 20b mit der einbetonierten Oberbewehrung 20fo angeordnet. Über der Ortbetonschicht 20b ist eine Dämmungsschicht 20d und darüber eine Estrichschicht 20e mit Bodenbelag angeordnet. Bei der in Figur 3 dargestellten Filigrandecke ist der Deckenventiladapter 4 auf der Baustelle montiert. Die Filigrandecke 20 ist auf der Baustelle aus einem herkömmlichen Fertigbauteil Filigrandecke hergestellt. Das Fertigbauteil besteht aus der Filigranbetondecke 20f mit darin einbetonierter Unterbewehrung 20fu und auf der Filigranbetondecke verankert angeordneter Oberbewehrung 20fo. In dem Fertigbauteil ist eine Aufnahmeöffnung für die Aufnahme des Ventilstutzens des Deckenventiladapters 4 werkseitig ausgebildet. Der Deckenventiladapter 4 ist im Bereich des Aufnahmelochs auf der Oberseite der Filigranbetondecke 20f mit seinem Betonblock 4b aufliegend gelagert. Das Aufnahmeloch ist zum Fixieren des Ventilstutzens des Deckenventiladapters 4 bei der Baustellenmontage mit Mörtel ausgefüllt. Nach dem Anschluss des Flexrohrs 9 in der Anschlussöffnung des Deckenventiladapters 4 ist auf der Baustelle die Ortbetonschicht 20b mit Oberbewehrung aufgebracht. Danach ist auf der Oberseite der Ortbetonschicht 20b die Dämmschicht 20d und schließlich die Estrichschicht 20e mit dem Bodenbelag aufgebracht.

In Figur 4 ist eine Filigrandecke dargestellt, bei der das Betonbauelement Deckenventiladapter 4 bereits werkseitig bei der Herstellung des Fertigbauelements Filigrandecke, das aus Filigranbetondecke 20f mit darin einbetonierter Unterbewehrung 20fu und darauf verankert aufliegend angeordneter Oberbewehrung 20fo besteht, fest verankert und fertig positioniert mit dem Ventilstutzen des Wandventiladapters 7 durch die Filigranbetondecke 20f durch die Unterseite hindurchgreifend montiert ist. In diesem Fall erübrigt sich die Montage des Deckenventiladapters 4 auf der Baustelle. Baustellenseitig ist an dem Anschlussende des Deckenventiladapters 4 lediglich das Flexrohr 9 anzuschließen und es sind die weiteren Komponenten zu montieren, die auf dem Filigrandeckenwerk anzuordnen sind. Es erfolgt dann auf der Baustelle lediglich noch die Aufbringung der Ortbetonschicht 20b mit Oberbewehrung und danach die Aufbringung der Dämmungsschicht 20d und der Estrichschicht 20e mit Bodenbelag.

Die genannten Kunststoffrohr-Betonbauelemente, die ein einbetoniertes Kunststoffrohr aufweisen und die genannten Betonbauelemente, die kein einbetoniertes Kunststoffrohr aufweisen, werden vorzugsweise nach einem Verfahren nach einem der Ansprüche 13 bis 16 hergestellt, d.h. im Gießverfahren in Gießform unter Einsatz einer Faserbetonmasse, vorzugsweise Glasfaserbetonmasse. Insbesondere für Bauteile mit detaillierter Formgebung, insbesondere auch der Innenräume ist diese Herstellung als Faserbetonbauelemente vorteilhaft.

### Bezugszeichenliste

- 1: Betonbauelement Vertikalschacht
- 1v: Vertikalschachtausnehmung
- 1b: Betonblock
- 2: Betonbauelement Anschlussblock
- 2b: Betonblock
- 2v: Vertikalschachtausnehmung
- 2an: Anschlussöffnung
- 2d: Betonbauelement Deckenanschlussblock
- 2db: Faserbetonblock
- 3: Betonbauelement Querverteiler
- 3an: Anschlussöffnung
- 3b: Faserbetonblock
- 4: Betonbauelement Deckenventiladapter
- 4b: Faserbetonblock
- 5: Kunststoffrohr-Betonbauelement Rohrbogen
- 5b: Faserbetonblock
- 5r: Kunststoffrohr einbetoniert
- 6: Kunststoffrohr-Betonbauelement Wandvertikalrohr
- 6b: Faserbetonblock
- 6r: Kunststoffrohr einbetoniert
- 6f: Flachanker
- 7: Betonbauelement Wandventiladapter
- 7an: 1. Öffnung; Anschlussöffnung
- 7v: 2. Öffnung; Ventilaufnahmestutzen
- 7b: Faserbetonblock
- 7s: Stutzen zur Aufnahme Ventil
- 9: Flexrohr
- 18: Gebäudeaußenwand
- 20: Gebäudedecke
- 20f: Filigranbetondecke
- 20fu: Unterbewehrung
- 20fo: Oberbewehrung
- 20b: Ortbetonschicht
- 20d: Dämmungsschicht
- 20m: Mörtelverfüllung
- 20e: Estrichschicht
- 22: Gebäudezwischenwand
- 24: Sichtdachstuhl

## Patentansprüche

1. Baukasten zur Herstellung eines Lüftungsnetzwerks für ein Gebäude, vorzugsweise Ein- oder Mehrfamilienhaus,
umfassend folgende Komponenten:
a) Betonbauelemente (1, 2, 3, 4, 7)
b) Kunststoffrohr-Betonbauelemente (5, 6)
c) ablängbares Flexrohr (9)
d) Kupplungselemente
- wobei die Betonbauelemente gemäß a) jeweils nur als Faserbetonblock (1b, 2b, 3b, 4b, 7b), insbesondere Glasfaserbetonblock, ausgebildet sind, vorzugsweise durch Gießverfahren in einer Gießform hergestellt oder jeweils nur als Leichtbetonblock (1b, 2b, 3b, 4b, 7b) ausgebildet sind, vorzugsweise durch Rüttelpressverfahren in Pressform hergestellt;
- wobei die Kunststoffrohr-Betonbauelemente gemäß b) jeweils als Faserbetonblock (5b, 6b), insbesondere Glasfaserbetonblock, mit einbetoniertem Kunststoffrohr (5r, 6r) ausgebildet sind, vorzugsweise durch Gießverfahren in einer Gießform hergestellt;
- wobei das ablängbare Flexrohr (9) gemäß c) als flexibles Kunststoffwellrohr mit gewellter Außenwand und glatter Innenwand ausgebildet ist, vorzugsweise aus Polyethylenmaterial;
- wobei die Kupplungselemente gem. d) als Kupplungsrohrstutzen und/oder Rohrkupplungselemente ausgebildet sind,
wobei vorgesehen ist,
dass der Baukasten folgende Komponenten umfasst, die als Betonbauelemente gemäß a) ausgebildet sind:
- Betonbauelement Vertikalschacht (1), wobei das als Faserbetonblock (1b) oder Leichtbetonblock (1b) ausgebildete Betonbauelement mindestens einen in dem Faserbetonblock bzw. Leichtbetonblock (1b) vertikal ausgerichtet ausgeformten Schacht mit jeweils mindestens einer ersten Öffnung als Ein- oder Ausgang und mit mindestens einer zweiten Öffnung als Aus- oder Eingang aufweist;
- Betonbauelement Ventiladapter (4, 7), wobei das als Faserbetonblock (4b, 7b) oder Leichtbetonblock (4b, 7b) ausgebildete Betonbauelement einen Durchgangsraum mit mindestens einer ersten Öffnung als Einoder Ausgang und mindestens einer zweiten Öffnung als Aus- oder Eingang aufweist, wobei die erste Öffnung und/oder die zweite Öffnung zur Aufnahme eines Ventils, vorzugsweise stutzenförmig ausgebildet ist;
- wobei das Betonbauelement Ventiladapter (4, 7) als Betonbauelement Deckenventiladapter (4) und/oder als Betonbauelement Wandventiladapter (7) ausgebildet ist bzw. sind,
wobei vorgesehen ist,
dass der Baukasten folgende Komponenten umfasst, die als Kunststoffrohr-Betonbauelemente (5, 6) gemäß b) ausgebildet sind:
- Kunststoffrohr-Betonbauelement Rohrbogen (5), wobei das als Faserbetonblock (5b) mit einbetoniertem Kunststoffrohr (5r) ausgebildete Kunststoffrohr-Betonbauelement (5) so ausgebildet ist, dass das Kunststoffrohr (5r) gekrümmt in Form eines einen rechten Winkel einschließenden Rohrbogens (5r) in den Faserbetonblock einbetoniert ist mit einer ersten Öffnung als Ein- oder Ausgang und einer zweiten Öffnung als Aus- oder Eingang,
- Kunststoffrohr-Betonbauelement Wandvertikalrohr (6), wobei das als Faserbetonblock (6b) mit einbetoniertem Kunststoffrohr (6r) ausgebildete Kunststoffrohr-Betonbauelement (6) so ausgebildet ist, dass der Faserbetonblock (6b) mit linear vertikal ausgerichtet einbetoniertem Kunststoffrohr (6r) ausgebildet ist und das Kunststoffrohr-Betonbauelement am einen Ende seiner vertikalen Erstreckung eine erste Öffnung als Ein- oder Ausgang und am gegenüberliegenden anderen Ende seiner vertikalen Erstreckung eine zweite Öffnung als Ausoder Eingang aufweist,
wobei vorgesehen ist,
- dass das Betonbauelement Vertikalschacht (1) zum Durchgriff durch eine Gebäudedecke (20) ausgebildet ist; und/oder
- dass das Betonbauelement Ventiladapter (4, 7) als Deckenventiladapter (4) ausgeführt, zum Einbau in eine Gebäudedecke (20) ausgebildet ist, und/oder als Wandventiladapter (7) ausgeführt, zum Einbau in eine Gebäudewand, vorzugsweise in eine Gebäudezwischenwand (22) ausgebildet ist; und/oder
- dass das Kunststoffrohr-Betonbauelement Rohrbogen (5) zumindest mit seinem vertikal nach oben stehenden Abschnitt zum Einbau in eine Gebäudewand (18, 22), vorzugsweise Gebäudezwischenwand (22) ausgebildet ist und vorzugsweise mit seinem unteren horizontal gerichteten Abschnitt zum Einbau in eine Gebäudedecke (20) ausgebildet ist; und/oder
- dass das Kunststoffrohr-Betonbauelement Wandvertikalrohr (6) zum Einbau in eine Gebäudewand (18, 22), vorzugsweise Gebäudezwischenwand (22) ausgebildet ist.

2. Baukasten nach Anspruch 1
**dadurch gekennzeichnet,**
**dass** der Baukasten folgende weitere Komponenten umfasst, die als Betonbauelemente gemäß a) ausgebildet sind:
- Betonbauelement Anschlussblock (2), wobei das als Faserbetonblock (2b) ober Leichtbetonblock (2b) ausgebildete Betonbauelement einen Durchgangsraum mit mindestens einer ersten Öffnung als Ein- oder Ausgang und mindestens einer zweiten Öffnung als Aus- oder Eingang aufweist;
- Betonbauelement Deckenanschlussblock (2d), wobei das als Faserbetonblock (2db) oder Leichtbetonblock (2db) ausgebildete Bauelement einen Durchgangsraum mit mindestens einer ersten Öffnung als Ein- oder Ausgang und mindestens einer zweiten Öffnung als Ausoder Eingang aufweist;
- Betonbauelement Querverteiler (3), wobei das als Faserbetonblock (3b) oder Leichtbetonblock (3b) ausgebildete Betonbauelement einen Durchgangsraum mit mindestens einer ersten Öffnung als Ein- oder Ausgang und mehreren zweiten Öffnungen als Aus- oder Eingang aufweist.

3. Baukasten nach Anspruch 2,
**dadurch gekennzeichnet,**
- **dass** das Betonbauelement Vertikalschacht (1) und das Betonbauelement Anschlussblock (2) als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind,
- **dass** das Betonbauelement Vertikalschacht (1) und das Betonbauelement Deckenanschlussblock (2) als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind,
- **dass** das Betonbauelement Anschlussblock (2) und das Betonbauelement Querverteiler (3) als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind,
- **dass** wobei das Betonbauelement Deckenanschlussblock (2) und das Betonbauelement Querverteiler (3) als separate Betonbauelemente und damit als separate Komponenten des Baukastens ausgebildet sind, und/oder als gemeinsames, vorzugsweise einstückiges Betonbauelement und damit als gemeinsame Komponente des Baukastens ausgebildet sind.

4. Baukasten nach Anspruch 3,
**dadurch gekennzeichnet,**
**dass** das Betonbauelement Querverteiler (3) in und/oder zugeordnet einer oder mehreren der zweiten Öffnungen ein Drosselorgan aufweist, welches elektrisch oder manuell oder automatisch, z.B. über Feder regulierbar ist.

5. Baukasten nach einem der Ansprüche 1 bis 4,
**dadurch gekennzeichnet,**
- **dass** das Betonbauelement Anschlussblock (2) zum Einbau in eine Gebäudedecke (20) ausgebildet ist; und/oder
- **dass** das Betonbauelement Deckenanschlussblock (2d) zum Einbau in eine Gebäudedecke (20) ausgebildet ist; und/oder
- **dass** das Betonbauelement Querverteiler (3) zum Einbau in eine Gebäudedecke (20) ausgebildet ist.

6. Baukasten nach einem der vorangehenden Ansprüche,
**dadurch gekennzeichnet,**
**dass** das Kunststoffrohr-Betonbauelement Wandvertikalrohr (6) als ein Faserbetonblock (6b) mit linear ausgerichtet einbetoniertem Kunststoffrohr (6r) ausgebildet ist,
- wobei das Kunststoffrohr-Betonbauelement (6) ein erstes Anschlussende und ein zweites Anschlussende aufweist und das in dem Faserbetonblock (6b) einbetonierte Rohr (6r) ein in dem Faserbetonblock (6b) angeordnetes erstes Rohrende und ein aus dem Faserbetonblock (6b) herausstehendes zweites Rohrende aufweist, und
- wobei das erste Anschlussende des Kunststoffrohr-Betonbauelements (6) als eine unmittelbar in dem Faserbetonblock (6b) ausgeformte Muffe ausgebildet ist,
- wobei das zweite Anschlussende des Kunststoffrohr-Betonbauelements (6) durch das aus dem Faserbetonblock (6b) herausstehende freie Rohrende des einbetonierten Rohres (6r) gebildet ist, und
- wobei das innerhalb des Faserbetonblocks (6b) angeordnete Rohrende des einbetonierten Rohres (6r) so positioniert ist, dass dieses Rohrende innerhalb des Faserbetonblocks (6b) unmittelbar anschließend an die in dem Faserbetonblock (6b) ausgebildete Muffe einbetoniert angeordnet ist unter Ausbildung eines Durchgangs zur Muffe.

7. Baukasten nach einem der vorangehenden Ansprüche,
**dadurch gekennzeichnet,**
**dass** das Kunststoffrohr-Betonbauelement Rohrbogen (5) als ein Faserbetonblock (5b) mit einem gekrümmt in Form eines einen rechten Winkel einschließenden Rohrbogens einbetonierten Kunststoffrohr (5r) ausgebildet ist,
- wobei das Kunststoffrohr-Betonbauelement (5) ein erstes Anschlussende und ein zweites Anschlussende aufweist, welche einen rechten Winkel einschließen,
- wobei das gekrümmt in Form eines einen rechten Winkel einschließenden Rohrbogens einbetonierte Kunststoffrohr (5r) derart positioniert einbetoniert ist, dass das einbetonierte Kunststoffrohr (5r) ein aus dem Faserbetonblock (5b) herausragendes erstes freies Rohrende aufweist, das das erste Anschlussende des Kunststoffrohr-Betonbauelements (5) bildet, und ein aus dem Faserbetonblock (5b) herausragendes zweites freies Rohrende aufweist, das das zweite Anschlussende des Kunststoffrohr-Betonbauelements (5) bildet.

8. Baukasten nach einem der vorangehenden Ansprüche,
**dadurch gekennzeichnet,**
**dass** das Betonbauelement Wandventiladapter (7) einen Faserbetonblock (7b) mit einem Durchgangsraum mit mindestens einer ersten Öffnung als Ein- oder Ausgang und mindestens einer zweiten Öffnung als Aus- oder Eingang aufweist, wobei die erste Öffnung oder eine der ersten Öffnungen und/oder die zweite Öffnung oder eine der zweiten Öffnungen zur Aufnahme eines Ventils, vorzugsweise stutzenförmig ausgebildet ist und der Faserbetonblock (7b) zum Einbau in einer Gebäudewand, vorzugsweise Gebäudezwischenwand (22) ausgebildet ist.

9. Baukasten nach einem der vorangehenden Ansprüche,
**dadurch gekennzeichnet,**
**dass** der Betonblock (6b) des Kunststoffrohr-Betonbauelements Wandvertikalrohr (6) und/oder der Betonblock (5b) des Kunststoffrohr-Betonbauelements Rohrbogen (5) und/oder der Betonblock (7b) des Wandventiladapters (7) eine Tiefe aufweist, die der Wanddicke der Gebäudewand, vorzugsweise Gebäudezwischenwand (22) entspricht, vorzugsweise 9 bis 11cm, insbesondere 11,5cm.

10. Baukasten nach einem der vorangehenden Ansprüche,
**dadurch gekennzeichent,**
dass das einbetonierte Kunststoffrohr (5r, 6r) des Kunststoffrohr-Betonbauelements Rohrbogen (5) und/oder des Kunststoffrohr-Betonbauelements Wandvertikalrohr (6) als Wellrohr mit gewellter Außenwand und glatter Innenwand ausgebildet ist, vorzugsweise aus Polyethylenmaterial ausgebildet.

11. Sichtdachstuhl für ein Gebäude mit einer Gebäudewand, vorzugsweise Gebäudezwischenwand (22), mit einem Lüftungsnetzwerk, welches aus Komponenten des Baukastens nach einem der vorangehenden Ansprüche ausgebildet ist,
**dadurch gekennzeichnet, dass** in dem Sichtdachstuhl in der Gebäudewand, vorzugsweise Gebäudezwischenwand (22), als Wandhochführung ein Kunststoffrohr-Betonbauelement Wandvertikalrohr (6) montiert ist und in der Gebäudewand, vorzugsweise der Gebäudezwischenwand (22), ein Betonbauelement Wandventiladapter (7) angeschlossen an dem Kunststoffrohr-Betonbauelement Wandvertikalrohr (6) montiert ist.

12. Sichtdachstuhl nach Anspruch 11,
**dadurch gekennzeichnet,**
**dass** ein Kunststoffrohr-Betonbauelement Rohrbogen (5) zum Anschluss aus einer Gebäudedecke zu der Wandhochführung in der Gebäudewand derart montiert ist, dass der vertikal nach oben stehende Schenkel des Betonblocks (5b) des Kunststoffrohr-Betonbauelements Rohrbogen (5) in der Gebäudewand montiert ist und der horizontale Schenkel des Betonblocks (5b) des Kunststoffrohr-Betonbauelements Rohrbogen (5) in der Gebäudedecke montiert ist.

13. Verfahren zur Herstellung eines Betonbauelements (1, 2, 3, 4, 7) und/oder eines Kunststoffrohr-Betonbauelements (5, 6) als Komponente zur Herstellung eines Lüftungsnetzwerks für ein Gebäude, insbesondere als Komponente des Baukastens nach einem der Ansprüche 1 bis 11, wobei
- die Herstellung des Betonbauelements (1, 2, 3, 4, 7) und/oder des Kunststoffrohr-Betonbauelements (5, 6) durch Gießverfahren unter Einsatz einer Gießform erfolgt,
indem vorgesehen ist,
a) dass in einem ersten Schritt eine Betonmasse in die Gießform eingefüllt wird, wobei im Falle der Herstellung des Kunststoffrohr-Betonbauelements (5, 6), bei dem ein Kunststoffrohr (5r, 6r) in dem Betonbauelement (5, 6) einbetoniert ist, das einzubetonierende Kunststoffrohr (5r, 6r) in die Gießform eingelegt wird, bevor die Betonmasse in die Gießform eingefüllt wird,
- wobei die Betonmasse als eine mit Fasern, vorzugsweise Glasfasern versetzte Feinbetonmasse ausgebildet ist, zu deren Herstellung eine Mischung eingesetzt wird mit Zementgehalt der Mischung im Bereich von 900 bis 1.500 kg/m³, vorzugsweise 1.200 kg/m³,
- wobei der Zement einen Hüttensandanteil von im Bereich 36% bis 80%, vorzugsweise im Bereich 45% bis 60% aufweist und das Größtkorn der Mischung maximal 2mm, vorzugsweise maximal 0,5mm aufweist,
- wobei hochdosierter Einsatz von Fließmitteln bei einer Fließmitteldosierung im Bereich 0,8% bis 1,8% des Zementgewichts eingesetzt wird,
- wobei der w-/z-Wert, der durch die zugesetzte Wassermenge bestimmt wird, im Bereich 0,22 bis 0,32, vorzugsweise bei 0,24 liegt,
b) dass die Gießform während des Aushärtens der faserverstärkten Feinbetonmasse ruhig gelagert wird,
c) dass die Gießform nach dem Aushärten der faserverstärkten Feinbetonmasse entfernt wird.

14. Verfahren nach Anspruch 13,
**dadurch gekennzeichnet,**
die eingesetzten Fasern, vorzugsweise als Glasfasern ausgebildet, im Bereich über 2,5% des Volumens der Gesamtmischung, vorzugsweise im Bereich 3% bis 3,5 % der Gesamtmischung betragen.

15. Verfahren nach einem der Ansprüche 13 oder 14,
**dadurch gekennzeichnet,**
**dass** die eingesetzten Fasern eine Faserlänge im Bereich 4 bis 8 mm, vorzugsweise bei 6mm aufweisen.

16. Verfahren nach einem der Ansprüche 13 bis 15,
**dadurch gekennzeichnet,**
**dass** die faserverstärkte Feinbetonmasse nach der folgenden Rezeptur hergestellt ist:
- CEM III/A 32,5 N-NW 60kg
- Silica Suspension 13kg
- Quarzsand 0,1 bis 0,5 27kg
- Fließmittel 0,82kg
- Wasser 8kg
- Glasfaser 4kg
- Farbe 1kg
- Gesamtmasse 112,82kg.

## Claims

1. Construction kit for creating a ventilation network for a building, preferably a single-family or multi-family residence,
comprising the following components:
a) concrete structural elements (1, 2, 3, 4, 7)
b) plastic pipe-concrete structural elements (5, 6)
c) flexible pipe (9) which can be cut to length
d) coupling elements
- wherein the concrete structural elements according to a) are each formed only as a fibre concrete block (1b, 2b, 3b, 4b, 7b), in particular a glass fibre concrete block, preferably produced by casting methods in a casting mould, or are each formed only as a lightweight concrete block (1b, 2b, 3b, 4b, 7b), preferably produced by vibration pressing processes in a pressing mould;
- wherein the plastic pipe-concrete structural elements according to b) are each formed as a fibre concrete block (5b, 6b), in particular a glass fibre concrete block, with a concreted-in plastic pipe (5r, 6r), preferably produced by a casting process in a casting mould;
- wherein the flexible pipe (9) which can be cut to length according to c) is formed as a flexible corrugated plastic pipe with a corrugated outer wall and a smooth inner wall, preferably made of polyethylene material;
- wherein the coupling elements according to d) are formed as coupling pipe sockets and/or pipe coupling elements,
wherein it is provided
that the construction kit comprises the following components, which are formed as concrete structural elements according to a):
- a concrete structural element vertical shaft (1), wherein the concrete structural element, which is formed as a fibre concrete block (1b) or lightweight concrete block (1b), has at least one shaft, which is formed in the fibre concrete block or lightweight concrete block (1b) in a vertically oriented manner and in each case has at least one first opening as an inlet or outlet and at least one second opening as an inlet or outlet;
- a concrete structural element valve adapter (4, 7), wherein the concrete structural element, which is formed as a fibre concrete block (4b, 7b) or lightweight concrete block (4b, 7b), has a passage space with at least one first opening as an inlet or outlet and at least one second opening as an outlet or inlet, wherein the first opening and/or the second opening is designed to receive a valve, preferably in the form of a nozzle;
- wherein the concrete structural element valve adapter (4, 7) is or are formed as a concrete structural element ceiling valve adapter (4) and/or as a concrete structural element wall valve adapter (7),
wherein it is provided
that the construction kit comprises the following components, which are formed as plastic pipe-concrete structural elements (5, 6) according to b):
- a plastic pipe-concrete structural element pipe bend (5), wherein the plastic pipe-concrete structural element (5), which is formed as a fibre concrete block (5b) with concreted-in plastic pipe (5r), is formed in such a way that the plastic pipe (5r) is concreted into the fibre concrete block in a curved manner in the form of a pipe bend (5r) enclosing a right angle, with a first opening as an inlet or outlet and a second opening as an outlet or inlet,
- a plastic pipe-concrete structural element wall vertical pipe (6), wherein the plastic pipe-concrete structural element (6), which is formed as a fibre concrete block (6b) with concreted-in plastic pipe (6r), is formed in such a way that the fibre concrete block (6b) is formed with the plastic pipe (6r) concreted in so as to be oriented linearly vertically, and the plastic pipe-concrete structural element has a first opening as an inlet or outlet at one end of its vertical extent and a second opening as an outlet or inlet at the opposite other end of its vertical extent,
wherein it is provided
- that the concrete structural element vertical shaft (1) is designed to pass through a building ceiling (20); and/or
- that the concrete structural element valve adapter (4, 7) is formed as a ceiling valve adapter (4) for installation in a building ceiling (20) and/or is formed as a wall valve adapter (7) for installation in a building wall, preferably in a building partition wall (22); and/or
- that the plastic pipe-concrete structural element pipe bend (5) is designed at least with its vertically upwardly directed portion for installation in a building wall (18, 22), preferably a building partition wall (22), and is designed, preferably with its lower horizontally directed portion, for installation in a building ceiling (20); and/or
- that the plastic pipe-concrete structural element wall vertical pipe (6) is designed for installation in a building wall (18, 22), preferably a building partition wall (22).

2. Construction kit according to claim 1
**characterised in that**
the construction kit comprises the following further components, which are formed as concrete structural elements according to a):
- a concrete structural element connection block (2), wherein the concrete structural element formed as a fibre concrete block (2b) or lightweight concrete block (2b) has a passage space with at least one first opening as an inlet or outlet and at least one second opening as an outlet or inlet;
- a concrete structural element ceiling connection block (2d), wherein the structural element formed as a fibre concrete block (2db) or lightweight concrete block (2db) has a passage space with at least one first opening as an inlet or outlet and at least one second opening as an outlet or inlet;
- a concrete structural element transverse distributor (3), wherein the concrete structural element formed as a fibre concrete block (3b) or lightweight concrete block (3b) has a passage space with at least one first opening as inlet or outlet and a plurality of second openings as outlet or inlet.

3. Construction kit according to claim 2,
**characterised in that**
- the concrete structural element vertical shaft (1) and the concrete structural element connection block (2) are formed as separate concrete structural elements and thus as separate components of the construction kit, and/or are formed as a common, preferably one-piece concrete structural element and thus as a common component of the construction kit,
- the concrete structural element vertical shaft (1) and the concrete structural element ceiling connection block (2) are formed as separate concrete structural elements and thus as separate components of the construction kit, and/or are formed as a common, preferably one-piece concrete structural element and thus as a common component of the construction kit,
- the concrete structural element connection block (2) and the concrete structural element transverse distributor (3) are formed as separate concrete structural elements and thus as separate components of the construction kit, and/or are formed as a common, preferably one-piece concrete structural element and thus as a common component of the construction kit,
- wherein the concrete structural element ceiling connection block (2) and the concrete structural element transverse distributor (3) are formed as separate concrete structural elements and thus as separate components of the construction kit, and/or are formed as a common, preferably one-piece concrete structural element and thus as a common component of the construction kit.

4. Construction kit according to claim 3,
**characterised in that**
the concrete structural element transverse distributor (3) has, in and/or associated with one or more of the second openings, a throttle member which can be controlled electrically or manually or automatically, for example by means of a spring.

5. Construction kit according to one of claims 1 to 4,
**characterised in that**
- the concrete structural element connection block (2) is designed for installation in a building ceiling (20); and/or
- the concrete structural element ceiling connection block (2d) is designed for installation in a building ceiling (20); and/or
- the concrete structural element transverse distributor (3) is designed for installation in a building ceiling (20).

6. Construction kit according to one of the preceding claims,
**characterised in that**
the plastic pipe-concrete structural element wall vertical pipe (6) is formed as a fibre concrete block (6b) with the plastic pipe (6r) concreted in so as to be linearly oriented,
- wherein the plastic pipe-concrete structural element (6) has a first connection end and a second connection end, and the pipe (6r) concreted into the fibre concrete block (6b) has a first pipe end disposed in the fibre concrete block (6b) and a second pipe end protruding from the fibre concrete block (6b), and
- wherein the first connection end of the plastic pipe-concrete structural element (6) is formed as a sleeve shaped directly in the fibre concrete block (6b),
- wherein the second connection end of the plastic pipe-concrete element (6) is formed by the free pipe end of the concreted-in pipe (6r) protruding from the fibre concrete block (6b), and
- wherein the pipe end of the concreted-in pipe (6r) disposed within the fibre concrete block (6b) is positioned such that said pipe end is concreted in within the fibre concrete block (6b) immediately adjacently the sleeve formed in the fibre concrete block (6b), forming a passage to the sleeve.

7. Construction kit according to one of the preceding claims,
**characterised in that**
the plastic pipe-concrete structural element pipe bend (5) is formed as a fibre concrete block (5b) with a plastic pipe (5r) concreted into said block in a curved manner in the form of a pipe bend enclosing a right angle,
- wherein the plastic pipe-concrete structural element (5) has a first connection end and a second connection end which enclose a right angle,
- wherein the concreted-in plastic pipe (5r) provided in a curved manner in the form of a pipe bend enclosing a right angle is concreted in so as to be positioned in such a way that the concreted-in plastic pipe (5r) has a first free pipe end projecting from the fibre concrete block (5b) and forming the first connection end of the plastic pipe-concrete component (5) and a second free pipe end projecting from the fibre concrete block (5b) and forming the second connection end of the plastic pipe-concrete component (5).

8. Construction kit according to one of the preceding claims,
**characterised in that**
the concrete structural element wall valve adapter (7) has a fibre concrete block (7b) with a passage space with at least one first opening as inlet or outlet and at least one second opening as outlet or inlet, wherein the first opening or one of the first openings and/or the second opening or one of the second openings is designed to receive a valve, preferably in the form of a nozzle, and the fibre concrete block (7b) is designed for installation in a building wall, preferably a building partition wall (22).

9. Construction kit according to one of the preceding claims,
**characterised in that**
the concrete block (6b) of the plastic pipe-concrete structural element wall vertical pipe (6) and/or the concrete block (5b) of the plastic pipe-concrete structural element pipe bend (5) and/or the concrete block (7b) of the wall valve adapter (7) has a depth which corresponds to the wall thickness of the building wall, preferably of the intermediate building wall (22), preferably 9 to 11 cm, in particular 11.5 cm.

10. Construction kit according to one of the preceding claims,
**characterised in that**
the concreted-in plastic pipe (5r, 6r) of the plastic pipe-concrete structural element pipe bend (5) and/or of the plastic pipe-concrete structural element wall vertical pipe (6) is formed as a corrugated pipe with a corrugated outer wall and a smooth inner wall, preferably formed from polyethylene material.

11. Exposed roof structure for a building with a building wall, preferably a building partition wall (22), with a ventilation network formed from components of the construction kit according to one of the preceding claims,
**characterised in that**
in the exposed roof structure in the building wall, preferably the building partition wall (22), a plastic pipe-concrete structural element wall vertical pipe (6) is mounted as wall elevation and in the building wall, preferably in the building partition wall (22), a concrete structural element wall valve adapter (7) is mounted connected to the plastic pipe-concrete structural element wall vertical pipe (6).

12. Exposed roof structure according to claim 11,
**characterised in that**
a plastic pipe-concrete structural element pipe bend (5) for connection from a building ceiling to the wall elevation is mounted in the building wall in such a way that the vertically upwardly projecting leg of the concrete block (5b) of the plastic pipe-concrete structural element pipe bend (5) is mounted in the building wall and the horizontal leg of the concrete block (5b) of the plastic pipe-concrete structural element pipe bend (5) is mounted in the building ceiling.

13. Method for producing a concrete structural element (1, 2, 3, 4, 7) and/or a plastic pipe-concrete structural element (5, 6) as a component for producing a ventilation network for a building, in particular as a component of the construction kit according to one of claims 1 to 11,
wherein
- the production of the concrete structural element (1, 2, 3, 4, 7) and/or the plastic pipe-concrete structural element (5, 6) is carried out by a casting process using a casting mould,
in which method it is provided
a) that, in a first step, a concrete mass is filled into the casting mould, wherein, in the case of the production of the plastic pipe-concrete structural element (5, 6), in which a plastic pipe (5r, 6r) is concreted into the concrete structural element (5, 6), the plastic pipe (5r, 6r) to be concreted in is inserted into the casting mould before the concrete mass is filled into the casting mould,
- wherein the concrete mass is formed as a fine concrete mass mixed with fibres, preferably glass fibres, for the production of which a mixture is used with a cement content of the mixture in the range from 900 to 1,500 kg/m³, preferably 1,200 kg/m³,
- wherein the cement has a blastfurnace slag content of between 36% and 80%, preferably between 45% and 60%, and the maximum grain size of the mixture is at most 2 mm, preferably at most 0.5 mm,
- wherein high-dose superplasticisers are used at a superplasticiser dosage in the range of 0.8% to 1.8% of the cement weight,
- wherein the w-/z-value, which is determined by the amount of water added, is in the range 0.22 to 0.32, preferably is 0.24,
b) that the casting mould is stored in a stable manner during the hardening of the fibre-reinforced fine concrete mass,
c) that the casting mould is removed after the fibre-reinforced fine concrete mass has hardened.

14. Method according to claim 13,
**characterised in that**
the fibres used, preferably formed as glass fibres, are in the range above 2.5% of the volume of the total mixture, preferably in the range 3% to 3.5% of the total mixture.

15. Method according to one of claims 13 or 14,
**characterised in that**
the fibres used have a fibre length between 4 and 8 mm, preferably of 6 mm.

16. Method according to one of claims 13 to 15,
**characterised in that**
the fibre-reinforced fine concrete mass is produced according to the following formulation:
- CEM III/A 32.5 N-NW60kg
- silica suspension 13kg
- quartz sand 0.1 to 0.5 27kg
- superplasticiser 0.82kg
- water 8kg
- glass fibre 4kg
- colour 1kg
- total mass 112.82kg.

## Revendications

1. Kit de construction pour la fabrication d'un réseau d'aération pour un bâtiment, de préférence une maison individuelle ou un immeuble,
comprenant les composants suivants :
a) des éléments de construction en béton (1, 2, 3, 4, 7)
b) des éléments de construction en béton de type tubes en matière plastique (5, 6)
c) un tube flexible pouvant être coupé à la longueur souhaitée (9)
d) des éléments de couplage
- dans lequel les éléments de construction en béton selon a) sont conçus chacun uniquement sous la forme d'un bloc de béton fibré (1b, 2b, 3b, 4b, 7b), plus particulièrement un bloc en béton fibré de verre, de préférence fabriqué à l'aide de procédés de moulage dans un moule ou sont conçus uniquement sous la forme d'un bloc de béton léger (1b, 2b, 3b, 4b, 7b), de préférence fabriqué à l'aide d'un procédé de vibro-compression dans un moule à compression ;
- dans lequel les éléments de construction en béton de type tubes en matière plastique sont conçus chacun selon b) sous la forme d'un bloc de béton fibré (5b, 6b), plus particulièrement un bloc de béton fibré de verre, avec un tube en matière plastique bétonné (5r, 6r), fabriqué de préférence à l'aide de procédés de moulage dans un moule ;
- dans lequel le tube flexible pouvant être coupé à la longueur souhaitée (9) est conçu comme un tube ondulé en matière plastique avec une paroi externe ondulée et une paroi interne lisse, de préférence en matériau de type polyéthylène ;
- dans lequel les éléments de couplage sont conçus selon d) sous la forme d'un piquage tubulaire de couplage et/ou d'éléments de couplage tubulaires, dans lequel il est prévu
que le kit de construction comprenne les composants suivants, qui sont conçus sous la forme d'éléments de construction en béton selon a) :
- un élément de construction en béton de type puits vertical (1), dans lequel l'élément de construction en béton conçu sous la forme d'un bloc de béton fibré (1b) ou d'un bloc en béton léger (1b) comprend au moins un puits réalisé de manière verticale dans le bloc de béton fibré respectivement le bloc de béton léger (1b), avec chacun au moins une première ouverture en tant qu'entrée ou sortie et avec au moins une deuxième ouverture en tant que sortie ou entrée ;
- un élément de construction en béton de type adaptateur à soupape (4, 7), dans lequel l'élément de construction conçu comme un bloc de béton fibré (4b, 7b) ou un bloc en béton léger (4b, 7b) comprend un espace de passage avec au moins une première ouverture en tant qu'entrée ou sortie et au moins une deuxième ouverture en tant que sortie ou entrée, dans lequel la première ouverture et/ou la deuxième ouverture est conçue pour le logement d'une soupape, de préférence sous la forme d'un piquage ;
- dans lequel l'élément de construction en béton de type adaptateur à soupape (4, 7) est conçu comme un élément de construction en béton de type adaptateur à soupape de plafond (4) et/ou en tant qu'élément de construction en béton de type adaptateur à soupape mural (7),
dans lequel il est prévu
le kit de construction comprend les composants suivants, qui sont conçus comme des éléments de construction en béton de type tubes en matière plastique (5, 6) selon b) :
- un coude tubulaire d'élément de construction en béton de type tube en matière plastique (5), dans lequel l'élément de construction en béton de type tube en matière plastique (5) conçu comme un bloc de béton fibré (5b) avec un tube de matière plastique (5r) bétonné est conçu de façon à ce que le tube de matière plastique (5r) soit bétonné dans le bloc de béton fibré de manière courbée sous la forme d'un coude tubulaire (5r) formant un angle droit, avec une première ouverture en tant qu'entrée ou sortie et une deuxième ouverture en tant que sortie ou entrée,
- un élément de construction en béton de type tube de matière plastique vertical mural (6), dans lequel l'élément de construction en béton de type tube de matière plastique (6) conçu comme un bloc de béton fibré (6b) avec tube de matière plastique (6r) bétonné est conçu de façon à ce que le bloc de béton fibré (6b) soit muni d'un tube de matière plastique (6r) bétonné orienté de manière linéaire verticalement et l'élément de construction en béton comprend, à une de ses extrémités de son extension verticale, une première ouverture en tant qu'entrée ou sortie et, à l'autre extrémité opposée de son extension verticale, une deuxième ouverture en tant que sortie ou entrée,
dans lequel il est prévu
- que l'élément de construction en béton de type puits vertical (1) soit conçu pour le passage à travers un plafond de bâtiment (20) ; et/ou
- que l'élément de construction en béton de type adaptateur à soupape (4, 7) soit réalisé sous la forme d'un adaptateur à soupape de plafond (4), pour l'encastrement dans un plafond de bâtiment (20), et/ou sous la forme d'un adaptateur à soupape mural (7), pour l'encastrement dans un mur du bâtiment, de préférence dans une cloison de bâtiment (22) ; et/ou
- l'élément de construction en béton à tube de matière plastique de type coude tubulaire (5) soit conçu, au moins avec sa portion orientée verticalement vers le haut, pour l'encastrement dans un mur du bâtiment (18, 22), de préférence une cloison du bâtiment (22) et de préférence est conçu, avec sa portion inférieure orientée horizontalement, pour l'encastrement dans un plafond du bâtiment (20) ; et/ou
- l'élément de construction en béton à tube de matière plastique de type tube vertical mural (6) soit conçu pour l'encastrement dans un mur du bâtiment (18, 22), de préférence une cloison du bâtiment (22).

2. Kit de construction selon la revendication 1
**caractérisé en ce que**
le kit de construction comprend les composants supplémentaires suivants, qui sont conçus comme des éléments de construction en béton selon a) :
- un élément de construction en béton de type bloc de raccordement (2), dans lequel l'élément de construction en béton conçu comme un bloc de béton fibré (2b) ou un bloc de béton léger (2b) comprend un espace de passage avec au moins une première ouverture en tant qu'entrée ou sortie et au moins une deuxième ouverture en tant que sortie ou entrée ;
- un élément de construction en béton de type bloc de raccordement de plafond (2d), dans lequel l'élément de construction conçu comme un bloc de béton fibré (2db) ou un bloc de béton léger (2db) comprend un espace de passage avec au moins une première ouverture en tant qu'entrée ou sortie et au moins une deuxième ouverture en tant que sortie ou entrée ;
- un élément de construction en béton de type répartiteur transversal (3), dans lequel l'élément de construction en béton conçu comme un bloc de béton fibré (3b) ou un bloc de béton léger (3b) comprend un espace de passage avec au moins une première ouverture en tant qu'entrée ou sortie et plusieurs deuxièmes ouvertures en tant que sortie ou entrée.

3. Kit de construction selon la revendication 2,
**caractérisé en ce que**
- l'élément de construction en béton de type puits vertical (1) et l'élément de construction en béton de type bloc de raccordement (2) sont conçus comme des éléments de construction en béton séparés et donc comme des composants séparés du kit de construction et/ou comme un élément de construction en béton commun, de préférence monobloc et donc comme un composant commun du kit de construction,
- l'élément de construction de type puits vertical (1) et l'élément de construction en béton de type bloc de raccordement de plafond (2) sont conçus comme des éléments de construction en béton séparés et donc comme des composants séparés du kit de construction et/ou comme un élément de construction en béton commun, de préférence monobloc et donc comme un composant commun du kit de construction,
- l'élément de construction en béton de type bloc de raccordement (2) et l'élément de construction en béton de type répartiteur transversal (3) sont conçus comme des éléments de construction en béton séparés et donc comme des composants séparés du kit de construction et/ou comme un élément de construction en béton commun, de préférence monobloc et donc comme un composant commun du kit de construction,
- dans lequel l'élément de construction en béton de type bloc de raccordement de plafond (2) et l'élément de construction en béton de type répartiteur transversal (3) sont conçus comme des éléments de construction en béton séparés et donc comme des composants séparés du kit de construction et/ou comme un élément de construction en béton commun, de préférence monobloc et donc comme un composant commun du kit de construction.

4. Kit de construction selon la revendication 3,
**caractérisé en ce que**
l'élément de construction en béton de type répartiteur transversal (3) comprend dans et/ou en correspondance avec une ou plusieurs des deuxièmes ouvertures, un organe d'étranglement, qui peut être régulé électriquement ou manuellement ou automatiquement, par exemple par l'intermédiaire de ressorts.

5. Kit de construction selon l'une des revendications 1 à 4,
**caractérisé en ce que**
- l'élément de construction en béton de type bloc de raccordement (2) est conçu pour l'encastrement dans un plafond du bâtiment (20) ; et/ou
- l'élément de construction en béton de type bloc de raccordement de plafond (2d) est conçu pour l'encastrement dans un plafond du bâtiment (20) ; et/ou
- l'élément de construction en béton de type répartiteur transversal (3) est conçu pour l'encastrement dans un plafond du bâtiment (20).

6. Kit de construction selon l'une des revendications précédentes,
**caractérisé en ce que**
l'élément de construction en béton à tube de matière plastique de type tube vertical mural (6) est conçu comme un bloc de béton fibré (6b) avec un tube de matière plastique (6r) bétonné orienté de manière linéaire,
- dans lequel l'élément de construction en béton à tube de matière plastique de type tube vertical mural (6) comprend une première extrémité de raccordement et une deuxième extrémité de raccordement et le tube (6r) bétonné dans le bloc de béton fibré (6b) comprend une première extrémité de tube disposée dans le bloc de béton fibré (6b) et une deuxième extrémité de tube dépassant du bloc de béton fibré (6b) et
- dans lequel la première extrémité de raccordement de l'élément de construction en béton de type tube de matière plastique (6) est conçue comme un manchon formé directement dans le bloc de béton fibré (6b),
- dans lequel la deuxième extrémité de raccordement de l'élément de construction en béton de type tube de matière plastique (6) est constituée de l'extrémité de tube, dépassant librement du bloc de béton fibré (6b), du tube (6r) bétonné et
- l'extrémité de tube, disposée à l'intérieur du bloc de béton fibré (6b), du tube (6r) bétonné est positionnée de façon à ce que cette extrémité de tube soit disposée de manière bétonnée à l'intérieur du bloc de béton fibré (6b) immédiatement après le manchon réalisé dans le bloc de béton fibré (6b), en formant un passage vers le manchon.

7. Kit de construction selon l'une des revendications précédentes,
**caractérisé en ce que**
l'élément de construction en béton à tube de matière plastique de type coude tubulaire (5) est conçu comme un bloc de béton fibré (5b) avec un tube de matière plastique (5r) bétonné de manière courbée sous la forme d'un coude tubulaire formant un angle droit,
- dans lequel l'élément de construction en béton de type tube de matière plastique (5) comprend une première extrémité de raccordement et une deuxième extrémité de raccordement qui forment un angle droit,
- dans lequel le tube de matière plastique (5r) bétonné de manière courbée sous la forme d'un coude tubulaire formant un angle droit est bétonné de façon à être positionné afin que le tube de matière plastique (5r) bétonné comprenne une première extrémité de tube libre dépassant du bloc de béton fibré (5b), qui forme la première extrémité de raccordement de l'élément de construction en béton de type tube de matière plastique (5) et comprend une deuxième extrémité de tube libre dépassant du bloc de béton fibré (5b), qui forme la deuxième extrémité de raccordement de l'élément de construction en béton de type tube de matière plastique (5).

8. Kit de construction selon l'une des revendications précédentes,
**caractérisé en ce que**
l'élément de construction en béton de type adaptateur à soupape mural (7) comprend un bloc de béton fibré (7b) avec un espace de passage avec au moins une première ouverture en tant qu'entrée ou sortie et au moins une deuxième ouverture en tant que sortie ou entrée, dans lequel la première ouverture ou une des premières ouvertures et/ou la deuxième ouverture ou une des deuxièmes ouvertures est conçue pour le logement d'une soupape, de préférence sous la forme d'un manchon et le bloc de béton fibré (7b) est conçu pour l'encastrement dans un mur du bâtiment, de préférence une cloison du bâtiment (22).

9. Kit de construction selon l'une des revendications précédentes,
**caractérisé en ce que**
le bloc de béton (6b) de l'élément de construction en béton à tube de matière plastique de type tube vertical mural (6) et/ou le bloc de béton (5b) de l'élément de construction en béton à tube de matière plastique de type coude tubulaire (5) et/ou le bloc de béton (7b) de l'adaptateur à soupape mural (7) présente une profondeur qui correspond à l'épaisseur du mur du bâtiment, de préférence de la cloison du bâtiment (22), de préférence de 9 à 11 cm, plus particulièrement de 11,5 cm.

10. Kit de construction selon l'une des revendications précédentes,
**caractérisé en ce que**
le tube de matière plastique (5r, 6r) bétonné de l'élément de construction en béton à tube de matière plastique de type coude tubulaire (5) et/ou de l'élément de construction en béton à tube de matière plastique de type tube vertical mural (6) est conçu comme un tube ondulé avec paroi externe ondulée et paroi interne lisse, de préférence en matériau de type polyéthylène.

11. Charpente apparente pour un bâtiment avec un mur de bâtiment, de préférence cloison de bâtiment (22), avec un réseau d'aération, qui est constitué de composants du kit de construction selon l'une des revendications précédentes,
**caractérisée en ce que**
dans la charpente apparente dans le mur du bâtiment, de préférence la cloison du bâtiment (22), en tant que prolongement du mur, est monté un élément de construction en béton à tube de matière plastique de type tube vertical mural (6) et dans le mur du bâtiment, de préférence de la cloison du bâtiment (22), un élément de construction en béton de type adaptateur à soupape mural (7) est raccordé à l'élément de construction en béton à tube de matière plastique de type tube vertical mural (6).

12. Charpente apparente selon la revendication 11,
**caractérisée en ce que**
un élément de construction en béton à tube de matière plastique de type coude tubulaire (5) est monté, pour le raccordement du plafond du bâtiment vers le prolongement du mur, dans le mur du bâtiment, de façon à ce que le montant orienté verticalement vers le haut du bloc de béton (5b) de l'élément de construction en béton à tube de matière plastique de type coude tubulaire (5) soit monté dans le mur du bâtiment et le montant horizontal du bloc de béton (5b) de l'élément de construction en béton à tube de matière plastique de type coude tubulaire (5) soit monté dans le plafond du bâtiment.

13. Procédé de fabrication d'un élément de construction en béton (1, 2, 3, 4, 7) et/ou d'un élément de construction en béton de type tube de matière plastique (5, 6) en tant que composant pour la fabrication d'un réseau d'aération pour un bâtiment, plus particulièrement en tant que composant du kit de construction selon l'une des revendications 1 à 11, dans lequel
- la fabrication de l'élément de construction en béton (1, 2, 3, 4, 7) et/ou de l'élément de construction en béton de type tube de matière plastique (5, 6) est effectuée à l'aide de procédés de moulage à l'aide d'un moule,
dans lequel il est prévu
a) que, dans une première étape, une masse de béton soit introduite dans le moule, dans lequel, dans le cas de la fabrication de l'élément de construction en béton de type tube de matière plastique (5, 6), dans lequel un tube de matière plastique (5r, 6r) est bétonné dans l'élément de construction en béton (5, 6), le tube de matière plastique (5r, 6r) à bétonner est introduit dans le moule avant que la masse de béton soit introduite dans le moule,
- dans lequel la masse de béton est conçue comme une masse de béton fin munie de fibres, de préférence de fibres de verre, pour la fabrication de laquelle un mélange est utilisé avec une teneur en ciment du mélange de l'ordre de 900 à 1 500 kg/m³, de préférence de 1 200 kg/m³
- dans lequel le ciment présente une teneur en sable métallurgique de l'ordre de 36 % à 80 %, de préférence de 45 % à 60 % et le plus gros grain du mélange est de 2 mm maximum, de préférence de 0,5 mm maximum,
- dans lequel une haute dose de fluidifiants utilisée pour un dosage de fluidifiant de l'ordre de 0,8 % à 1,8 % du poids du ciment,
- dans lequel la valeur w/z, qui est déterminée par la quantité d'eau ajoutée, est de l'ordre de 0,22 à 0,32, de préférence de 0,24,
b) le moule est stocké au calme pendant le durcissement de la masse de béton fin renforcée par des fibres,
c) le moule est retiré après le durcissement de la masse de béton fin renforcée par des fibres.

14. Procédé selon la revendication 13,
**caractérisé en ce que**
les fibres utilisées, de préférence conçus comme des fibres de verre, représentent plus de 2,5 % du volume total du mélange, de préférence de 3 % à 3,5 % du mélange total.

15. Procédé selon l'une des revendications 13 ou 14,
**caractérisé en ce que**
les fibres utilisées présentent une longueur de fibres de l'ordre de 4 à 8 mm, de préférence de 6 mm.

16. Procédé selon l'une des revendications 13 à 15,
**caractérisé en ce que**
la masse de béton fin renforcée par des fibres est réalisée selon la recette suivante :
- CEM III/A 32,5 N-MW60 kg
- suspension de silice 13 kg
- sable de quartz 0,1 à 0,5 27 kg
- fluidifiant 0,82 kg
- eau 8 kg
- fibres de verre 4 kg
- couleur 1 kg
- Masse totale 112,82 kg.
